# EUROPÄISCHE PATENTSCHRIFT

(11) **EP 2 248 503 B1**
(45) Veröffentlichungstag und Bekanntmachung des Hinweises auf die Patenterteilung: **02.01.2013**
(21) Anmeldenummer: 09159610.6
(22) Anmeldetag: 07.05.2009
(51) Int. Cl.: A61G 12/00, H01R 25/14, A47B 9/08, A61G 13/06

(54) **Medizinische Versorgungseinheit mit verriegelbaren Adaptern**
Medical supply unit with lockable adapters
Unité d'alimentation médicale dotée d'adaptateurs réglables

(43) Veröffentlichungstag der Anmeldung: 10.11.2010
(73) Patentinhaber: TRUMPF Medizin Systeme GmbH + Co. KG, 07318 Saalfeld (DE)
(72) Erfinder: BAUER, Georg, 85221, Dachau (DE)
(74) Vertreter: Prüfer & Partner GbR European Patent Attorneys

(56) Entgegenhaltungen:
- EP-A- 2 058 911
- DE-C1- 4 239 625
- DE-C1- 19 715 156
- DE-U1- 29 505 072
- US-A- 5 348 485
- US-A- 6 056 561

## Beschreibung

Die Erfindung betrifft eine medizinische Versorgungseinheit mit verriegelbaren Adaptern. Insbesondere betrifft die Erfindung eine medizinische Versorgungseinheit mit Adaptern für Zubehör, die entlang einer Kopplungsvorrichtung in verschiedenen Höhen anbringbar und von Hand verriegelbar sind.

Im medizinischen Bereich, insbesondere in der Intensivmedizin oder in der Chirurgie ist es erforderlich, eine Vielzahl elektrischer und elektronischer medizinischer Apparate gemeinsam in einem räumlich begrenzten Bereich zu betreiben und so anzuordnen, dass sie sich einerseits nahe am Patienten befinden aber andererseits den Zugang zum Patienten nicht behindern. Dies erfordert in der Regel eine gewisse Mobilität dieser Apparate sowie eine Flexibilität der Anbringungsmöglichkeiten an einer medizinischen Versorgungseinheit.

Weiterhin ist es erforderlich, die erforderlichen Bedienelemente der medizinischen Versorgungseinheit in ergonomischen Positionen zusätzlich zu den Apparaten so anzuordnen, dass sie durch das Bedienpersonal leicht erreicht und bedient werden können, aber auch bei einer Veränderung der Konfiguration oder Anordnung der Apparate leicht an anderen Positionen angebracht und verbunden werden können.

Aus dem Stand der Technik sind medizinische Versorgungseinheiten bekannt, die Vorrichtungen zur Aufnahme von Apparaten, z.B. Plattformen oder Halterungen für Pumpenstangen aufweisen, die in der Form befestigt werden, dass innerhalb einer T-Nut ein Nutenstein vorhanden ist, der mit Hilfe von Schrauben festgeklemmt wird. Alternativ können an außen liegenden rechteckigen Schienen oder runden Stangen mit Hilfe universeller Adapter mit Klemmvorrichtungen Apparate oder Zubehör angeklemmt werden. Weitere Anbringungsmöglichkeiten für Apparate oder sonstiges Zubehör an den an der medizinischen Versorgungseinheit befestigte Schienen oder Stangen sind spezifische Adapter, mit denen das entsprechende Zubehör befestigt wird.

Diese Befestigungsmöglichkeiten weisen den Nachteil auf, dass bei einer Veränderung der Konfiguration oder der Anordnung der Apparatebestückung der medizinischen Versorgungseinheit, die Positionen der Plattformen oder der Geräteadapter nur mit Hilfe von Werkzeug verstellbar sind, um eine sichere Befestigung der Apparate und des Zubehörs zu gewährleisten.

Das Gebrauchsmuster DE 295 05 072 U1 zeigt eine medizinische Versorgungseinheit mit einem Träger und einer Kopplungseinrichtung entlang dem Träger. Die Kopplungseinrichtung ist als Hohlschiene mit einer Öffnung entlang ihrer Längsrichtung ausgebildet und Leiterschienen erstrecken sich entlang der Kopplungseinrichtung. Ein Adapter um Anbringen von Zubehör an den Träger weist einen Laufwagen mit Laufrädern auf, die formschlüssig in einer Führungsschiene laufen, und einen Verriegelungsflügel mit dem der Laufwagen fixiert werden kann.

Bedienelemente der medizinischen Versorgungseinheiten, wie insbesondere Handgriffe mit Bedientasten, sind in der Regel fest an Plattformen oder sonstigen fest angebrachten Haltern angeordnet. Eine Veränderung der Position der Bedienelemente ist in der Regel nur durch eine Neupositionierung des Halters des Bedienelements möglich. Bei Bedienelementen, die mit einem Halter, der auch zur Abdeckung von Signalkabeln dient, befestigt werden, sind die Signalkabel in der Regel abgeschirmt. Bei einer beliebigen Position der Bedienelemente, wird dann aber ein fliegend verlegtes Signalkabel zugänglich. Der Bereich, in dem die Bedienelemente eingestellt werden können, ist außerdem abhängig von der Länge des fliegend verlegten Kabels. Durch die fliegend verlegten Kabel sind die hygienischen Bedingungen nicht optimal und verschlechtern sich mit der Vergrößerung des Bereichs, in dem die Bedienelemente versetzt werden können, da immer längere Kabel frei fliegend verlegt werden müssen, was die Reinigbarkeit einschränkt und somit die hygienischen Bedingungen weiter verschlechtert.

Es ist Aufgabe der Erfindung, diese Probleme zu lösen. Insbesondere ist es Aufgabe der Erfindung, eine Vorrichtung bereitzustellen, die es ermöglicht, die Position für Adapter von medizinischen Apparaten einfach, ohne Werkzeug zu verändern, und dabei trotzdem sicherzustellen, dass diese Position bei normalem Gebrauch oder vorhersehbaren Missbrauch sicher gehalten wird.

Diese Aufgabe wird durch die Vorrichtungen gemäß den Ansprüchen 1 und 6 gelöst. Vorteilhafte Weiterentwicklungen sind Gegenstand der abhängigen Ansprüche.

Gemäß einem Aspekt der Erfindung weist die medizinische Versorgungseinheit einen Träger mit mindestens einer Kopplungseinrichtung auf, wobei die Kopplungseinrichtung als Hohlschiene mit einer Öffnung entlang ihrer Längsrichtung ausgebildet ist, sich entlang des Trägers erstreckt und mindestens eine elektrisch leitende Leiterschiene aufweist, die sich zumindest abschnittsweise entlang der Kopplungseinrichtung erstreckt. Mindestens eine Befestigungsschiene erstreckt sich zumindest abschnittsweise entlang der Kopplungseinrichtung, wobei eine Positionierschiene zwischen der Öffnung der Hohlschiene und den Leiterschienen angeordnet ist.

Die Erfindung wird anhand eines Ausführungsbeispiels unter Bezugnahme auf die begleitenden Figuren beschrieben.
- Fig. 1: ist eine isometrische Ansicht eines Ausführungsbei- spiels der erfindungsgemäßen medizinischen Versor- gungseinheit als Deckenstativ.
- Fig. 2: zeigt eine Draufsicht auf einen Abschnitt des Trägers der medizinischen Versorgungseinheit aus Fig. 1 ohne oberen Abschlussdeckel.
- Fig. 3: zeigt eine isometrische Ansicht eines Abschnitts des Trägers ohne oberen Abschlussdeckel mit einem Adapter, an dem eine Befestigungsschiene befestigt ist.
- Fig. 4: zeigt einen Adapter, in einer Position in der dieser in eine Befestigungsschiene eingehängt und gesichert ist und in der Kontakte des Verriegelungsmittels mit einer Leiterschiene in Kontakt sind.
- Fig. 5: ist eine isometrische Darstellung des Adapters aus Fig. 4 in einem nicht verriegelten Zustand.
- Fig. 6: zeigt den Adapter aus Fig. 4 in einer teilweise ge- schnittenen Darstellung.

Im Folgenden wird der Gesamtaufbau eines Ausführungsbeispiels einer erfindungsgemäßen medizinischen Versorgungseinheit überblicksweise beschrieben.

Fig. 1 zeigt eine isometrische Ansicht einer medizinischen Versorgungseinheit 1. Die medizinische Versorgungseinheit weist eine Deckenbefestigung auf, die von einer Deckenverkleidung 2 abgedeckt wird. Ein oberer Stativarm 3 ist in Längsrichtung an einem Ende an der Oberseite über ein oberes Drehgelenk mit ansteuerbarer Bremse 14 mit der Deckenbefestigung verbunden. Am in Längsrichtung gegenüberliegenden Ende des oberen Stativarms 3 ist dieser mittels eines mittleren Drehgelenks mit ansteuerbarer Bremse 15 mit einem unteren Stativarm 4 verbunden. Das mittlere Drehgelenk mit ansteuerbarer Bremse 15 ist in Längsrichtung des unteren Stativarms 4 an einem Ende angeordnet. Am in Längsrichtung dem mittleren Drehgelenk mit ansteuerbaren Bremse 15 gegenüberliegenden Ende des unteren Stativarms 4 ist an dessen Unterseite ein unteres Drehgelenk mit ansteuerbarer Bremse 16 angeordnet, das wiederum mit einer Distanzsäule 5 verbunden ist. Am unteren Ende der Distanzsäule 5 ist ein oberer Abschlussdeckel 6 befestigt. Der obere Abschlussdeckel 6, ein unterer Abschlussdeckel 7 und dazwischen liegende Elemente bilden einen Träger 17.

Der Träger 17 ist quaderförmig gestaltet und weist vier Langkanten 8, vier dazwischen liegende Langflächen und einen Innenraum auf. In alternativen Ausführungsformen sind auch Träger mit drei, fünf oder noch mehreren Langkanten und Langflächen möglich. Die grundsätzliche Form ist dann nicht quaderförmig sondern zylindrisch mit einem geeigneten Querschnitt. Auch können in anderen Ausführungsformen medizinische Versorgungseinheiten mit mehreren Trägern vorgesehen sein.

Entlang den Langkanten 8 erstrecken sich die Kopplungseinrichtungen 9. Die Kopplungseinrichtungen 9 können aber auch an einer anderen Stelle angeordnet sein und müssen sich nicht entlang der Langkanten 8 erstrecken. In Fig. 1 ist auf der rechten Seite des Trägers 17 eine Anbringungsmöglichkeit für medizinische Apparate in Form einer Plattform 10 angeordnet. Die Anbringungsmöglichkeit muss aber nicht in Form einer Plattform, sondern kann auch in anderen universell einsetzbaren Befestigungsmöglichkeiten oder apparatspezifischen Anbringungsmöglichkeiten ausgebildet sein. Die Plattform 10 ist mit Hilfe von zwei Adaptern 11 an dem Träger befestigt.

In beiden vorderen Eckbereichen der Plattform sind Bedienelemente 18 in Bediengriffen vorgesehen. Im Anschluss an die Bediengriffe sind an den beiden gegenüberliegenden Seiten jeweils Schienen zum Befestigen von weiteren Apparaten oder Zubehör angeordnet.

Im Betrieb werden auf der Plattform 10 und/oder den daran angebrachten Schienen medizinische Apparate aufgestellt oder befestigt, die dann bei Bedarf an Elektrosteckdosen, die in ein Elektro-Einbaumodul 13 eingebaut sind, und Gassteckdosen, die in ein Gas-Einbaumodul 12 eingebaut sind, angeschlossen werden. Die Positionierung des Trägers 17 der medizinischen Versorgungseinheit 1 erfolgt durch Lösen der Bremse eines oder mehrerer der Drehgelenke mit ansteuerbaren Bremsen 14, 15, 16 mit Hilfe des jeweils zugeordneten Bedienelements 18, und Bewegen des Trägers 17 in die gewünschte Position und Orientierung. Die Bremsen sind so lange gelöst, solange die Bedienelemente 18 betätigt werden. Nach der Positionierung gelangen die Bedienelemente wieder in Ruhestellung und die Bremsen verhindern wieder ein Verdrehen der Drehgelenke mittels der ansteuerbaren Bremsen 14, 15, 16. In alternativen Ausführungsformen sind nicht alle Drehgelenke mit ansteuerbaren Bremsen, sondern teilweise oder vollständig mit einstellbaren und nicht ansteuerbaren Bremsen ausgerüstet, oder durch Betätigen eines Bedienelements 18 werden gleichzeitig mehrere Bremsen gelöst. Die Bedienelemente können auch dazu vorgesehen sein, andere Aktoren, wie z.B. Motoren für höhenverstellbare Stativarme anzusteuern.

In der Fig. 2 ist eine Draufsicht auf einen Abschnitt des Trägers 17 ohne oberen Abschlussdeckel 6 gezeigt. Ein Profil 19, in diesem Fall ein Aluminiumstrangpressprofil, wobei das Profil auch in einer anderen Art und Weise und aus einem anderen Material hergestellt sein kann, weist verschiedene Funktionsflächen auf. Entlang der Langkante 8 wird auf den zwei angrenzenden Seiten jeweils eine Hohlschiene 20 gebildet.

Die Hohlschiene 20 weist eine vordere Öffnung auf, die jeweils durch zwei Abdeckvorrichtungen 26 abgedeckt wird. Die Abdeckvorrichtungen 26 sind in dieser Ausführungsform jeweils aus einer Lippe aus einem elastischen Material gebildet, die die Öffnung verengen oder verschließen. In alternativen Ausführungsformen sind auch Abdeckungen in einer anderen Ausgestaltung und einer anderen Anzahl möglich, wobei mindestens eine Abdeckvorrichtung vorgesehen ist. Bei einem Eindringen eines Gegenstands in die Hohlschiene 20 öffnen sich die Abdeckvorrichtungen 26, und der eingedrungene Gegenstand wird nahezu ohne Auftreten eines Spalts zwischen dem eingedrungenen Gegenstand und der Abdeckvorrichtung 26 umschlossen. Dadurch wird das Eindringen von Flüssigkeiten, wie z.B. Desinfektionsmittel vermieden.

An der der Abdeckvorrichtung 26 gegenüberliegenden Seite der Hohlschiene 20, die als nutförmige Vertiefung ausgebildet ist, ist eine Isolierschiene 22 mit jeweils zwei Leiterschienen 23 angeordnet. Die Anzahl der Leiterschienen 23 innerhalb der Isolierschiene 22 und die Anzahl der Isolierschienen 22, sowie die Positionierung der Isolierschienen 22 können in Abhängigkeit von der spezifischen Anwendung unterschiedlich sein, es ist aber in einer alternativen Ausführungsform mindestens eine Leiterschiene vorgesehen. Die Isolierschienen 22 sind mit nutförmigen Vertiefungen versehen, die sich entlang ihrer Längenausdehnung erstrecken. Die Leiterschienen 23 sind am Grund der nutförmigen Vertiefung vorgesehen. Alternativ können die Leiterschienen 23 auch an den Seiten der nutförmigen Vertiefung vorgesehen sein.

Zwischen der vorderen Öffnung der Hohlschiene 20, die mit den Abdeckvorrichtungen 26 abgedeckt ist, und den Isolierschienen 22 ist eine Befestigungsschiene 21 angeordnet. Die Befestigungsschiene 21 ist hier so angeordnet, dass die Befestigungsschiene 21 in diesem Fall die Isolierschiene 22 mit den Leiterschienen 23 im Wesentlichen verdeckt. In alternativen Ausführungsformen können sich die Leiterschienen 23 auch hinter der Befestigungsschiene 21 befinden, ohne von dieser vollständig verdeckt zu sein. Grundsätzlich wird durch diese Anordnung ein Berührschutz der elektrischen Kontakte erreicht.

Auf der der Langkante 8 diagonal gegenüberliegenden Seite des Profils 19 ist ebenfalls eine Hohlschiene in Form einer nutförmigen Vertiefung in dem Profil 19 vorgesehen. Die Isolierschiene 22 und eine Isolierschiene 24 sind jeweils gegenüberliegend an den Seitenflächen dieser nutförmigen Vertiefung angeordnet. Die Isolierschiene 22 weist hier ebenfalls zwei Leiterschienen 23 auf. In der Isolierschiene 24 sind hier drei Leiterschienen 25 angeordnet. Im Grund der nutförmigen Vertiefung ist eine T-Nut mit jeweils einer Verdickung an den Stegen, die die Öffnung zur T-Nut bilden, angeordnet. Im Eingangsbereich dieser nutförmigen Vertiefung ist jeweils gegenüberliegend ein Abschnitt einer weiteren Nut angeordnet.

Im Betrieb sind die Leiterschienen 23 mit einer nicht gezeigten Vorrichtung zur Datenübermittelung verbunden. Die Leiterschienen 23 können sich durchgehend über die gesamte Länge des Trägers erstrecken, oder unterbrochen und in verschiedene Abschnitte eingeteilt sein. Hierbei ist es möglich, jeweils verschiedene Datenpakete auf die Leiterschienen 23 zu übertragen. Die Leiterschienen 25 sind mit einer nicht gezeigten Stromversorgungseinrichtung verbunden. An diese Leiterschienen 25 kann über entsprechende Abgriffmittel, die in der T-Nut oder den außenliegenden Nuten befestigt werden, die Versorgungsspannung für in das Elektro-Einbaumodul 13 eingebaute Elektrosteckdosen oder andere, in den Träger eingebaute Verbraucher, abgegriffen werden. Diese Leiterschienen können entweder sich ebenfalls entlang der ganzen Länge des Trägers erstrecken, um einen Stromkreis über die gesamte Länge zur Verfügung zu stellen, oder in verschiedene Abschnitte unterbrochen sein, so dass jeder Abschnitt mit einem eigenen Stromkreis versorgt werden kann.

In der Fig. 3 ist eine isometrische Ansicht eines Trägers 17 ohne den in Fig. 1 gezeigten oberen Abschlussdeckel 6 dargestellt. In die Hohlschiene 20 eindringend ist der Adapter 11 angeordnet. An dem Adapter 11 ist eine Zubehörschiene 27 befestigt. Die Befestigungsschiene 21 ist mit Durchbrüchen 33 versehen. Die Durchbrüche 33 sind in dieser Ausführungsform rechteckig ausgeformt, können aber auch andere Geometrien aufweisen. Die Befestigung des Adapters 11 in der Befestigungsschiene 21 ist nachstehend beschrieben.

Zwischen dem Profil 19 und dem an der nächsten Langkante angeordneten nicht gezeigten Profil ist jeweils ein Einbaumodul 28 vorgesehen. Das Einbaumodul 28 kann mit Elektrosteckdosen ausgerüstet sein und somit eines der Elektro-Einbaumodule 13, oder mit Gassteckdosen ausgerüstet sein, und somit eines der Gas-Einbaumodule 12 bilden. Darüber hinaus kann das Einbaumodul 28 ohne Einbauten oder mit Sonderfunktionen, wie z.B. als Kabelstauraum ausgeführt sein. Die Einbaumodule 28 bilden eine Langfläche zwischen den Kopplungseinrichtungen 9.

Die Fig. 4 zeigt den Adapter 11 mit der Befestigungsschiene 21 in einer verbundenen Anordnung. Hierbei ist jeweils eines der zwei hakenförmigen Befestigungsmittel 29 mit einem der Durchbrüche 33 im Eingriff. Die Befestigungsmittel können in anderen Ausführungsformen auch andere Formen annehmen, die dazu geeignet sind, mit den Durchbrüchen in der Befestigungsschiene 21 in einen formschlüssigen Eingriff zu gelangen. Auch ist grundsätzlich lediglich ein Befestigungsmittel möglich.

Ein Verriegelungsmittel 30 ist mit einem weiteren Durchbruch 33 der Befestigungsschiene 21 formschlüssig im Eingriff. Alternativ sind auch kraftschlüssige Mittel, z.B. Klemmen mit Kraftverstärkung über einen Kniehebel, oder mehrere Verriegelungsmittel möglich, um die Verbindung zu sichern. Der Eingriff des Verriegelungsmittels 30 ist alternativ in einen oder mehrere Durchbrüche 33 möglich.

Das Verriegelungsmittel ist in dieser Ausführungsform mit zwei elektrischen Kontakten 31 ausgestattet. Mindestens ein Kontakt ist erforderlich, aber um eine sichere Datenübertragung zu gewährleisten, ist es günstig, das Verriegelungselement 30 mit zwei Kontakten 31 auszustatten, die jeweils eine Leiterschiene 22 berühren, um somit einen leitenden Kontakt damit auszubilden. Die Kontakte 31 sind gefedert gelagert, um auftretende Toleranzen beim Adapter 11 und der Kopplungseinrichtung 9 auszugleichen, können aber in anderen Ausführungsformen entsprechend geformt sein (z.B. U-förmig), dass die Kontakte selbst nachgiebig sind. Der Adapter 11 kann in weiteren Ausführungen auch mit einem Verriegelungselement 30 ohne Kontakte 31 versehen sein, wenn sich die Funktion auf die Verriegelung des Adapters 11 beschränkt, und keine Datenübertragung vorgesehen ist.

Am äußerlich des Trägers 17 zugänglichen Bereich des Adapters 11 erstreckt sich von einer Seite, in Fig. 4 der Vorderseite, über die Oberseite auf die Hinterseite ein Betätigungsmittel 32 der Verriegelungseinrichtung 30. Das Betätigungsmittel 32 ist so ausgeformt, dass es von Hand bedienbar ist. In Fig. 5 ist der Adapter 11 in einem Zustand dargestellt, in dem das Betätigungsmittel 32 nach oben gezogen ist, und dadurch das Verriegelungsmittel 30 mit den Kontakten 31 nach innen bewegt ist wie im nachfolgenden näher erläutert wird: Im Betrieb ist dadurch ein Einhaken der hakenförmigen Befestigungsmittel 29 des Adapters 11 in die Durchbrüche 33 der Befestigungsschiene 21 möglich, da der Adapter 11 nach dem Eingriff des hakenförmigen Befestigungsmittels vertikal bewegt werden kann. In alternativen Ausführungsformen kann der Adapter auch horizontal bewegt oder gedreht werden. Der Adapter 11 wird mit Hilfe der hakenförmigen Befestigungsmittel 29 in die Durchbrüche 33 der Befestigungsschiene 21 eingehängt und anschließend wird die Betätigungsvorrichtung 32 nach unten bewegt, wobei sich das Verriegelungsmittel 30 senkrecht zur Langkante 8 des Trägers 17 bewegt. Die Bewegung des Betätigungsmittels 32 ist eine Verschiebung in einer Richtung, die senkrecht zur Bewegungsrichtung des Verriegelungsmittels 30 ist. Durch das Bewegen des Betätigungsmittels 32, in dieser Ausführungsform nach unten, wird also das Verriegelungsmittel 30 nach außen bewegt, und greift somit wie in Fig. 4 gezeigt, in einen der Durchbrüche 33 der Befestigungsschiene 21 ein. Dadurch wird eine Bewegung des Adapters 11 nach oben verhindert, und somit ein Aushaken der hakenförmigen Befestigungsmittel 29 aus den Durchbrüchen 33 der Befestigungsschiene 21 sicher verhindert. Somit ist die sichere Befestigung ohne die Verwendung von Werkzeug lediglich durch eine Betätigung mit der Hand möglich. Um die Sicherheit gegen Aushaken noch weiter zu erhöhen, ist in einer alternativen Ausführungsform ein Sicherungsmittel, das eine unbeabsichtigte Bewegung des Betätigungsmittels 32 verhindert, vorgesehen. Beispielsweise ist ein gefederter Stift in das Betätigungsmittel 32 integriert, der in eine Bohrung im Adapter 11 eingreift und somit eine Bewegung des Betätigungsmittels erst erlaubt, wenn der Stift bewusst aus der Bohrung herausgezogen wird.

Fig. 6 zeigt den Adapter 11 in einer teilweise geschnittenen isometrischen Ansicht. Der Adapter 11 weist in seinem Inneren eine Kulisse 34 auf, die mit dem Betätigungsmittel 32 verbunden ist. Die Kulisse 34 weist eine Führungsnut 38 auf, die sich aus einem schrägen Bereich 39 und einem vertikalen Bereich 40 zusammensetzt. Der schräge Bereich 39 erstreckt sich in einem Winkel zur Bewegungsrichtung des Verriegelungselements 30, der kleiner als 180° und größer als 90° und so geneigt ist, dass ein Nachuntenbewegen des Betätigungsmittels 32 ein Bewegen des Verriegelungsmittels aus dem Adapter heraus bewirkt. Das Verriegelungsmittel 30 ist an seiner den Kontakten 31 gegenüberliegenden Seite mit einer Führungsplatte 41 verbunden. Die Führungsplatte 41 weist jeweils in Fig. 6 auf der Vorderseite und auf der Rückseite als Eingriffsmittel eine bolzenförmige Erhebung 35 auf. Diese bolzenförmigen Erhebungen 35 greifen jeweils in die Führungsnut 38 der Kulisse 34 ein, die sich in Fig. 6 hinter der Führungsplatte 41 dargestellt befindet. Tatsächlich ist aber auch vor der Führungsplatte 41 eine Kulisse 34 vorgesehen, in der die gezeigte bolzenförmige Erhebung, die auf der Vorderseite der Führungsplatte 41 angeordnet ist, eingreift. Der Adapter 11 weist weiterhin eine Führung 36 auf, die eine lineare Führung für die Führungsplatte 41 ausbildet.

An der Unterseite der Führungsplatte 41 sind zwei elektrische Kontakte, auf die jeweils ein elektrischer Steckkontakt 37 aufgeschoben ist, vorgesehen. Die elektrischen Steckkontakte 37 sind jeweils mit Bedienelementen, die an dem Adapter 11 oder wiederum an dem Adapter 11 befestigen Vorrichtungen vorgesehen sind, verbunden.

Die hakenförmigen Befestigungsmittel 29 erstrecken sich in horizontaler Richtung durch den Adapter 11 und sind an dem Ende, das dem hakenförmig ausgebildeten Ende gegenüber liegt, mit einem Befestigungsmittel 42, hier in Form einer Gewindemutter, versehen. Das Befestigungsmittel 42 kann auch in einer anderen Form, beispielsweise als einfache Durchgangsbohrung ausgeführt sein und an einer anderen Position des hakenförmigen Befestigungsmittels 29 angeordnet sein.

Im Betrieb befindet sich die bolzenförmige Erhebung 35 in dem in Fig. 5 gezeigten Zustand des Adapters 11, in dem sich das Betätigungsmittel 32 in seiner oberen Position befindet, in dem schrägen Bereich 39 der Führungsnut 38. Dadurch gelangt das Verriegelungselement 30 in einen zurückgezogenen Zustand innerhalb des Adapters 11. Bei einem Nachuntenbewegen des Betätigungsmittels 32 wird auch die Kulisse 34 so angesteuert, dass sie sich nach unten bewegt und die bolzenförmige Erhebung 35 wird in der Kulisse 38 nach vorne, in Fig. 5 in die linksseitige Richtung, im eingehängten Zustand in Richtung der Befestigungsschiene 21 bewegt. Beim Eintritt der bolzenförmigen Erhebung 35 in den vertikalen Bereich 40 der Kulisse 38 ist das Verriegelungselement 30 in seiner ausgefahrenen Position, und wird nicht weiter nach links, im eingehängten Zustand in Richtung der Befestigungsschiene 21 bewegt. Durch diese Form der Kulisse 38 mit dem vertikalen Bereich 40 wird gewährleistet, dass zum einen bei einem geringfügigen Anheben des Betätigungsmittels 32 das Verriegelungselement 30 nicht zurückbewegt wird und der Eingriff des Verriegelungsmittels 30 mit der Befestigungsschiene 21 aufgehoben wird. Somit bleibt auch bei einem geringfügigen Anheben des Betätigungsmittels 32 eine sichere Verriegelung des Adapters 11 gewährleistet. Zum andern wird aber auch verhindert, dass beim Auftreten einer horizontalen Kraft auf das Verriegelungselement 30 die Kulisse 34 durch die bolzenförmigen Erhöhungen 35 in der Kulisse 38 nach oben geschoben wird, und so die Verriegelung aufgehoben wird. Somit ist also auch eine sichere Verriegelung gewährleistet, wenn eine vertikale Kraft auf das Verriegelungselement 30 wirkt. Der vertikale Abschnitt 40 der Führungsnut 38 kann in einer weiteren Ausführungsform auch, statt wie in Fig. 5 gezeigt vertikal ausgebildet, nach rechts geneigt sein. Dabei wird zwar bei der Bewegung des Betätigungsmittels 32 und damit der Kulisse 34 nach unten das Verriegelungselement 30 leicht in Richtung des Adapters 11, im eingehängten Zustand also weg von der Befestigungsschiene 21 bewegt, aber die Aufhebung der Verriegelung durch Anheben des Betätigungsmittels 32 wird dabei noch sicherer vermieden, da bei einem geringen Anheben des Betätigungsmittels 32 das Verriegelungsmittel 30 in Richtung der Befestigungsschiene 21 bewegt wird.

In einer alternativen Ausführungsform kann das Betätigungsmittel 32 auch mit einer Sicherungseinrichtung, beispielsweise einer Verriegelung, die vor der Betätigung des Betätigungsmittels 32 von Hand entriegelt wird, oder einer Verrastung, die eine erhöhte Anfangskraft zum Bewegen des Betätigungsmittels 32 erfordert gesichert sein.

## Patentansprüche

1. Medizinische Versorgungseinheit (1), aufweisend mindestens einen Träger (17), wobei
die medizinische Versorgungseinheit (1) mindestens eine Kopplungseinrichtung (9) aufweist,
die Kopplungseinrichtung (9) als Hohlschiene (20) mit einer Öffnung entlang ihrer Längsrichtung ausgebildet ist und sich entlang des Trägers (17) erstreckt und
mindestens eine elektrisch leitende Leiterschiene (23) aufweist, die sich zumindest abschnittsweise entlang der Kopplungseinrichtung (9) erstreckt, wobei
sich mindestens eine Befestigungsschiene (21) zumindest abschnittsweise entlang der Kopplungseinrichtung (9) erstreckt, und
die Befestigungsschiene (21) zwischen der Öffnung der Hohlschiene (20) und der mindestens einen Leiterschiene (23) angeordnet ist,
**dadurch gekennzeichnet, dass**
die Befestigungsschiene (21) mit Durchbrüchen (33) versehen ist, und dass
entlang der Öffnung der Koplungseinrichtung (9) mindestens eine Abdeckvorrichtung (26), die die Öffnung verengt oder verschließt, vorgesehen ist.

2. Medizinische Versorgungseinheit (1) gemäß Anspruch 1,
**dadurch gekennzeichnet, dass**
die Befestigungsschiene (21) so angeordnet ist, dass sie die mindestens eine Leiterschiene (23) verdeckt.

3. Medizinische Versorgungseinheit (1) gemäß Anspruch 1 oder 2, desweiteren **gekennzeichnet, durch**
mindestens eine Isolierschiene (22) mit nutförmigen Vertiefungen, wobei die mindestens eine Leiterschiene (23) in der nutförmigen Vertiefung vorgesehen ist.

4. Medizinische Versorgungseinheit (1) gemäß einem der Ansprüche 1 bis 3, **dadurch gekennzeichnet, dass**
die Abdeckvorrichtung eine Lippe (26) aus elastischem Material ist.

5. Medizinische Versorgungseinheit (1) gemäß einem der Ansprüche 1 bis 4, **dadurch gekennzeichnet, dass**
der Träger (17) mindestens drei Langkanten (8), mindestens drei Langflächen und einen Innenraum aufweist, und
sich mindestens eine Kopplungseinrichtung (9) entlang einer Langkante (8) erstreckt.

6. Adapter (11) zum Anbringen von Zubehör an den Träger (17) der medizinischen Versorgungseinheit (1) gemäß einem der Ansprüche 1 bis 5 mit
mindestens einem mit dem Träger (17) eine formschlüssige Verbindung aufbauenden Befestigungsmittel (29) und
einem Verriegelungsmittel (30), das senkrecht zur Langkante (8) des Trägers (17) beweglich ist,
**dadurch gekennzeichnet, dass**
das Verriegelungsmittel (30) ein Lösen der formschlüssigen Verbindung zwischen dem Befestigungsmittel (29) und dem Träger (17) verhindert, dass
das Befestigungsmittel (29) hakenförmig ausgebildet ist und in mindestens einen Durchbruch (33) der Befestigungsschiene (21) eingreift, und dass
das verriegelungsmittel (30) mit mindestens einem weiteren der Durchbrüche (33) der Befestigungsschiene (21) formschlüssig im Eingriff ist.

7. Adapter (11) gemäß Anspruch 6, **dadurch gekennzeichnet, dass**
der Adapter (11) ein Betätigungsmittel (32) aufweist, das in einer Richtung senkrecht zur Bewegungsrichtung des Verriegelungsmittels (30) verschiebbar ist.

8. Adapter (11) gemäß Anspruch 7, **dadurch gekennzeichnet, dass** das Betätigungsmittel (32) eine Kulisse (34) mit einer Führungsnut (38) ansteuert, in die ein Eingriffsabschnitt (35) des Verriegelungsmittels (30) eingreift, wobei die Führungsnut (38) so ausgeformt ist, dass sie zumindest zwei Abschnitte (39, 40) aufweist, wobei zumindest ein Abschnitt (39) so angeordnet ist, dass eine Bewegung des Betätigungsmittels (32) eine Bewegung des Verriegelungsmittels (30) in Richtung der Befestigungsschiene (21) verursacht und zumindest ein Abschnitt (40) so angeordnet ist, dass eine Bewegung des Betätigungsmittels (32) keine Bewegung des Verriegelungsmittels (30) oder eine Bewegung des Verriegelungsmittels (30) weg von der Befestigungsschiene (21) verursacht.

9. Adapter (11) gemäß einem Ansprüche 7 oder 8, **dadurch gekennzeichnet, dass**
das Betätigungsmittel (32) derart ausgeformt ist, dass es von Hand betätigbar ist.

10. Adapter (11) gemäß einem der Ansprüche 7 bis 9, **dadurch gekennzeichnet, dass**
das Betätigungsmittel (32) ein Sicherungsmittel gegen unbeabsichtigte Bewegung des Betätigungsmittels (32) aufweist.

11. Adapter (11) gemäß einem Ansprüche 6 bis 10, **dadurch gekennzeichnet, dass**
das verriegelungsmittel (30) elektrische Kontakte (31) aufweist, die die mindestens eine Leiterschiene (23) der Kopplungseinrichtung (9) kontaktieren.

12. Adapter (11) gemäß Anspruch 11, **dadurch gekennzeichnet, dass**
die Kontakte (31) gefedert gelagert oder federnd gestaltet sind.

## Claims

1. Medical supply unit (1) comprising at least one carrier (17), wherein
the medical supply unit (1) comprises at least one coupling device (9),
the coupling device (9) is formed as to be a hollow rail (20) with an opening along its longitudinal direction and it extends along the carrier (17) and
it comprises at least one electrical conductive conductor rail (23) which extends at least sectionally along the coupling device (9), wherein
at least one fixing rail (21) extends at least sectionally along the coupling device (9) and
the fixing rail (21) is arranged between the opening of the hollow rail (20) and the at least one conductor rail (23)
**characterized in that**
the fixing rail (21) is provided with openings (33), and that at least one covering device (26) which narrows or closes the opening is provided along the opening of the coupling device (9).

2. Medical supply unit (1) according to claim 1, **characterized in that**
the fixing rail (21) is arranged such that it covers the at least one conductor rail (23).

3. Medical supply unit (1) according to claim 1 or 2, further **characterized by**
at least one isolating rail (22) with groove-shaped recesses wherein the conductor rail (23) is provided in the groove-shaped recess.

4. Medical supply unit (1) according to any of the claims 1 to 3, **characterized in that**
the covering device is a lip (26) of elastic material.

5. The medical supply unit (1) according to any of the claims 1 to 4, **characterized in that**
the carrier (17) comprises at least three longitudinal edges (8), at least three longitudinal faces and an internal space, and **in that**
at least one coupling device (9) extends along one longitudinal edge (8).

6. Adapter (11) for attaching accessory to the carrier (17) of the medical supply unit (1) according to any of the claims 1 to 5 having
at least one fixing device (29) which builds a positive connection with the carrier (17), and
a locking device (30) which is movable perpendicularly with respect to the longitudinal edge (8) of the carrier (17) ,
**characterized in**
**that** the locking device (30) prevents releasing of the positive connection of the fixing device (29) and the carrier (17) ,
**that** the fixing device (29) is formed hook-shaped and it engages into at least one opening (33) of the fixing rail (21), and
**that** the locking device (30) engages in a form-fit manner into at least one more of the openings (33) of the fixing rail (21).

7. Adapter (11) according to claim 6, **characterized in that**
the adapter (11) comprises an operating device (32) which is displaceable in a direction perpendicular with respect to the moving direction of the locking device (30).

8. Adapter (11) according to claim 7, **characterized in that**
the operating device (32) controls a connecting link (34) having a guide groove (38) in which an engagement portion (35) of the locking device (30) engages, wherein the guide groove (38) is formed such that it comprises at least two portions (39, 40), wherein at least one portion (39) is arranged such that a movement of the operating device (32) causes a movement of the locking device (30) in direction of the fixing rail (21) and at least one portion (40) is arranged such that a movement of the operating device (32) causes no movement of the locking device (30) or a movement of the locking device (30) away from the fixing rail (21).

9. Adapter (11) according to any of claims 7 or 8, **characterized in that**
the operating device (32) is formed such that it is operable by hand.

10. Adapter (11) according to any of claims 7 to 9, **characterized in that**
the operating device (32) comprises a securing device against unintentional movement of the operating device (32).

11. Adapter (11) according to any of claims 6 to 10, **characterized in that**
the locking device (30) comprises electrical contacts (31) which contact the conductor rails (23) of the coupling device (9).

12. Adapter (11) according to claim 11, **characterized in that**
the contacts (31) are spring-biased supported or they are resiliently formed.

## Revendications

1. Unité d'alimentation médicale (1), comportant au moins un support (17),
ladite unité d'alimentation médicale (1) comportant au moins un dispositif d'accouplement (9),
ledit dispositif d'accouplement (9) étant réalisé sous forme de barre creuse (20) avec une ouverture sur sa longueur et s'étendant le long du support (17), et
au moins une barre conductrice (23) électriquement conductrice, laquelle s'étend au moins partiellement le long du dispositif d'accouplement (9),
au moins un rail de fixation (21) s'étendant au moins partiellement le long du dispositif d'accouplement (9), et
ledit rail de fixation (21) étant disposé entre l'ouverture de la barre creuse (20) et la ou les barres conductrices (23),
**caractérisée en ce que**
le rail de fixation (21) présente des perforations (33), et
**en ce qu'**au moins un dispositif de couverture (26) est prévu le long de l'ouverture du dispositif d'accouplement (9) pour rétrécir ou obturer l'ouverture.

2. Unité d'alimentation médicale (1) selon la revendication 1, **caractérisée en ce que**
le rail de fixation (21) est disposé de manière à couvrir la ou les barres conductrices (23).

3. Unité d'alimentation médicale (1) selon la revendication 1 ou 2, **caractérisée en outre**
**par** au moins une barre isolante (22) avec des évidements en forme de rainures, la ou les barres conductrices (23) étant prévues dans l'évidement en forme de rainure.

4. Unité d'alimentation médicale (1) selon l'une des revendications 1 à 3, **caractérisée en ce que**
le dispositif de couverture est une lèvre (26) en matériau élastique.

5. Unité d'alimentation médicale (1) selon l'une des revendications 1 à 4, **caractérisée en ce que**
le support (17) présente au moins trois arêtes longitudinales (8), au moins trois surfaces longitudinales et un compartiment intérieur, et
**en ce qu'**au moins un dispositif d'accouplement (9) s'étend le long d'une arête longitudinale (8).

6. Adaptateur (11) pour la mise en place d'accessoires sur le support (17) de l'unité d'alimentation médicale (1) selon l'une des revendications 1 à 5, avec
au moins un moyen de fixation (29) réalisant un accouplement par correspondance de forme avec le support (17), et
un moyen de verrouillage (30) mobile perpendiculairement à l'arête longitudinale (8) du support (17),
**caractérisé en ce que**
le moyen de verrouillage (30) empêche un desserrage de l'accouplement par correspondance de forme entre le moyen de fixation (29) et le support (17),
le moyen de fixation (29) est réalisé sous forme de crochet et s'engage dans au moins une perforation (33) du rail de fixation (21), et
le moyen de verrouillage (30) est emboîté par correspondance de forme dans au moins une autre perforation (33) du rail de fixation (21).

7. Adaptateur (11) selon la revendication 6, **caractérisé en ce que**
ledit adaptateur (11) est pourvu d'un moyen d'actionnement (32) déplaçable dans une direction perpendiculaire à la direction de déplacement du moyen de verrouillage (30).

8. Adaptateur (11) selon la revendication 7, **caractérisé en ce que**
le moyen d'actionnement (32) commande une coulisse (34) avec une rainure de guidage (38) où s'engage une section d'engrènement (35) du moyen de verrouillages (30), la rainure de guidage (38) étant formée de manière à présenter au moins deux parties (39, 40), au moins une partie (39) étant disposée de telle manière qu'un déplacement du moyen d'actionnement (32) provoque un déplacement du moyen de verrouillage (30) dans la direction du rail de fixation (21), et au moins une partie (40) étant disposée de telle manière qu'un déplacement du moyen d'actionnement (32) ne provoque aucun déplacement du moyen de verrouillage (30), ou un éloignement du moyen de verrouillage (30) par rapport au rail de fixation (21).

9. Adaptateur (11) selon la revendication 7 ou 8, **caractérisé en ce que**
le moyen d'actionnement (32) est formé de manière à pouvoir être manipulé manuellement.

10. Adaptateur (11) selon l'une des revendications 7 à 9, **caractérisé en ce que**
le moyen d'actionnement (32) est pourvu d'un moyen de blocage empêchant un déplacement accidentel dudit moyen d'actionnement (32).

11. Adaptateur (11) selon l'une des revendications 6 à 10, **caractérisé en ce que**
le moyen de verrouillage (30) est pourvu de contacts (31) électriques qui contactent la ou les barres conductrices (23) du dispositif d'accouplement (9).

12. Adaptateur (11) selon la revendication 11, **caractérisé en ce que**
les contacts (31) sont montés sur ressort ou réalisés de manière élastique.
